# EUROPÄISCHE PATENTSCHRIFT

(11) **EP 1 688 226 B1**
(45) Veröffentlichungstag und Bekanntmachung des Hinweises auf die Patenterteilung: **26.09.2007**
(21) Anmeldenummer: 06002504.6
(22) Anmeldetag: 07.02.2006
(51) Int. Cl.: B26B 9/02, A47J 23/00, A47J 25/00

(54) **Carvingset**
Carvingset
Set de couteaux à sculpter

(30) Priorität: 08.02.2005 RU 2005103129
(43) Veröffentlichungstag der Anmeldung: 09.08.2006
(73) Patentinhaber: Mishina, Alla V., 129301 Moskau (RU)
(72) Erfinder: Mishina, Alla V., 129301 Moskau (RU)
(74) Vertreter: Hano, Christian

(56) Entgegenhaltungen:
- EP-A- 0 510 298
- CH-A- 213 729
- DE-B- 1 294 606
- DE-U1- 8 530 728
- DE-U1-1202004 007 20
- US-A- 2 091 777
- US-A- 4 098 157
- US-B1- 6 598 302

## Beschreibung

Die Erfindung betrifft Küchengeräte, die für das Schnitzen von Obst und Gemüse sowie das Zusammenstellen von dekorativen Kompositionen aus Obst und Gemüse für Gerichte- und Tischdekoration verwendet werden.

Ein flaches Messer, das aus zwei miteinander verbundenen Bögen mit einer Schneidekante auf der abgerundeten Seite besteht, ist aus der DE 197 12 615 bekannt. Dieses Messer kann für einige Tätigkeiten beim dekorativen Schnitzen von Obst und Gemüse verwendet werden, aber seine Möglichkeiten sind stark begrenzt.

Aus der SU 342 604 ist eine Schneidevorrichtung für die Entfernung von Kernen aus Obst und Gemüse bekannt, die aus einem hohlen Zylinder mit einer Schneidekante auf einer Seite besteht. Konstruktionsbedingt sind jedoch die gestalterischen Möglichkeiten dieses Schneidegerätes begrenzt.

Aus der JP 251 985 ist ein Schneidegerät bekannt, mit dessen Hilfe man Obst und Gemüse in Stückchen mit einem rechteckigen Schnitt schnitzen kann. Das Gerät besteht aus einer hohlen Halbkugel mit einer Schneidekante entlang des unteren Kreisumfangs und mit länglichen Messern, die im Inneren der Halbkugel befestigt sind. Für dekoratives Gemüse- und Obstschneiden verfügt dieses Schneidegerät allerdings über ziemlich begrenzte Möglichkeiten.

Aus der SU 1 743 907 ist eine Vorrichtung für die Gravierung von harten Gegenständen bekannt, die aus einem Schneidelement mit dreieckigem Schnitt und einer schrägen Schneidekante besteht. Dieses Schneidegerät kann aber nur für Einschnitte von einer bestimmten Form auf harten Oberflächen verwendet werden, zum dekorativen Obst- und Gemüseschneiden ist es nicht geeignet.

Die CH 213 729 beschreibt ein Früchte-Entkerner, der ein rinneförmiges Messerstück aufweist, dessen Seitenränder zu Schneiden ausgebildet sind, wobei das Messer einen halbhohlkugelförmigen Schneidkörper trägt.

Aus der DE 12 94 606 ist ein Mehrzweck-Küchengerät bekannt, das ein Messer mit zwei V-förmig zueinander stehenden Schenkeln aufweist, die sowohl an ihrem gemeinsamen Scheitel als auch an ihren Außenkanten mit Schneiden versehen sind und die an ihrem vorderen Ende zum Scheiten hin zu einer Spitze zulaufen.

Aus der WO 96/35359 ist ein spezieller Obstschäler bekannt, der für das Entfernen der Schale von Ananasfrüchten bestimmt ist, und eine scharfe Schneidekante aufweist, die aus zwei unter einem bestimmten Winkel miteinander verbundenen Schneideflächen besteht. Mit diesem Obstschäler lassen sich Ananasschalen in schrägen dreieckigen Streifen abschneiden. Dieses Schneidegerät ist jedoch nicht für kunstvolles dekorative Obst- und Gemüseschneiden geeignet.

Aus der RU 2 077 429 ist ein Schneideset für Holzschnitzerei auf flachen Holzoberflächen bekannt, das aus verschiedenen Schneidegeräten mit dekorativen Schneidekanten besteht. Dieses Schneideset verfügt über mehrere Möglichkeiten für das dekorative Schneiden, kann aber für dekorative Kompositionen aus Obst und Gemüse nicht verwendet werden.

Der vorliegenden Erfindung steht am nächsten ein aus der DE 24 24 323 bekanntes zusammengesetztes Set, das aus einem Behälter mit verschiedenen funktionalen Schneidegeräten besteht - Messer und Scheren mit flachen Arbeitselementen, die mit ihren Schäften in Griffen befestigt sind. Dieses kompakte Set ist für die Durchführung von verschiedenen Schneideprozessen bestimmt. Dieses Schneideset kann jedoch nicht für die Fertigung von komplizierten dekorativen Kompositionen aus Obst und Gemüse verwendet werden, da dafür nicht nur eine bestimmte Geschicklichkeit, sondern auch speziell vorgefertigte Schneidegeräte und unter bestimmten Winkeln eingestellte Schneidekanten benötigt werden.

Die Hauptaufgabe der vorliegenden Erfindung besteht in der Erweiterung der Funktionsmöglichkeiten des Schneidesets bei gleichzeitiger Vereinfachung der Arbeitsoperationen für das dekorative Obst- und Gemüseschneiden, in der Gewährleistung einer einfachen und sicheren Verwendung von Schneidegeräten, in der Reduzierung der beim Schneideprozess anzuwendenden Körperkraft sowie der Erhöhung der Geschwindigkeit und Qualität des Schneideprozesses.

Alle obigen Aufgaben werden dadurch erfüllt, dass der erfindungsgemäße Gerätesatz zum Schnitzen von Lebensmitteln, insbesondere von Obst und Gemüse, (im folgenden Carvingset) einen Behälter mit funktionalen Schneidegeräten, nämlich Messer und Scheren mit flachen, also zweidimensional geformten Arbeitselementen aufweist, wobei die zweidimensional geformten Arbeitselemente mit Hilfe von Schäften an Griffen befestigt sind. Dabei sind weitere Messer mit dreidimensional geformten Arbeitselementen versehen, wobei ein Teil der dreidimensional geformten Arbeitselemente in Form von halbrunden Rinnen mit unterschiedlichen Krümmungsradien und mit einer schrägen halbrunden Schneidekante ausgeführt ist. Ein weiterer Teil der dreidimensional geformten Arbeitselemente ist in Form von eckigen Rinnen mit unterschiedlichen Winkeln zwischen den Seitenwänden ausgeführt, wobei die freien Stirnseiten der Seitenwände unter unterschiedlichen spitzen Winkeln zu den Rinnenkanten angeordnet sind und damit die Schneidekanten bilden. Ein weiterer Teil der dreidimensional geformten Arbeitselemente ist in Form von hohlen Halbkugeln mit unterschiedlichen Durchmessern und mit scharfen Schneidekanten an dem jeweiligen Kreisumfang ausgeführt, wobei jede Halbkugel auf einem flachen Schaft in Form einer rechteckigen Platte befestigt ist. Jedes Arbeitselement ist mit seinem Schaft an einem separaten Griff befestigt, wobei ein Teil der zweidimensional geformten Arbeitselemente in Form eines rechtwinkligen Dreieckes mit einer auf seiner Hypotenuse angeordneten und zum freien Ende hin leicht abgerundeten Schneidekante ausgeführt ist. Ein weiterer Teil der zweidimensional geformten Arbeitselemente weist eine säbelförmige Form mit konkaver Schneidekante auf. Ein weiterer Teil der zweidimensional geformten Arbeitselemente hat eine gestreckte zugespitzte Form mit einer gewölbten bogenförmigen Außenstirnseite und einer gestuften Innenstirnseite mit einem abgerundeten Winkel an einem gestuften Basisteil, wobei sich die Schneidekante auf dem geradlinigen Teil der Innenstirnseite befindet. Die Griffe für Messer mit dreidimensional geformten Arbeitselementen sowie mit dem säbelförmigen zweidimensionalen Arbeitselement sind tonnenförmig und weisen metallische Kappen mit Montageschlitzen für die Schäfte der Arbeitselemente auf. Die Griffe für die restlichen Messer mit zweidimensional geformten Arbeitselementen weisen einen trapezförmigen Querschnitt mit leicht zu der freien Stirnseite hin auseinander gehenden Seitenflächen auf und sind mit abgerundeten Kanten und mit Handstützen auf der unteren bogenförmigen Fläche sowie mit schrägen abgerundeten freien Stirnseiten versehen. Der Griff für die Messer mit dreidimensional geformten Arbeitselementen in Form von hohlen Halbkugeln weist einen ovalen Querschnitt mit den zu den flachen Schäften hin verjüngenden Seiten auf. Das Carvingset ist mit einer eingehenden Arbeitsanleitung für das Obst- und Gemüsecarving ausgestattet.

Erfindungsgemäße Ausführungsbeispiele werden anhand von Zeichnungen näher erläutert. Es zeigt:
- Fig. 1:: Carvingset gepackt im Behälter,
- Fig. 2:: Seitenansicht eines großen halbrunden Messers in Form einer Rinne mit einer schrägen Schneidekante auf ihrer Stirnseite,
- Fig. 3:: Stirnansicht des Messers aus Fig. 2,
- Fig. 4:: Draufsicht auf die Stirnseite der in Fig. 2 gezeigten Schneidekante,
- Fig. 5:: Seitenansicht eines mittleren halbrunden Messers in Form einer Rinne mit einer schrägen halbrunden Schneidekante auf ihrer Stirnseite,
- Fig. 6:: Stirnansicht des Messers aus Fig. 5,
- Fig. 7:: Draufsicht der in Fig. 5 gezeigten Schneidekante,
- Fig. 8:: Seitenansicht eines kleinen halbrunden Messers in Form einer Rinne,
- Fig. 9:: Stirnansicht des Messers aus Fig. 8,
- Fig. 10:: Draufsicht auf die Stirnfläche der in Fig. 8 gezeigten Schneidekante,
- Fig. 11:: Seitenansicht eines großen eckigen Messers in Form einer Rinne,
- Fig. 12:: Stirnansicht des Messers aus Fig. 11,
- Fig. 13:: Draufsicht auf das Messer aus Fig. 11,
- Fig. 14:: Seitenansicht eines mittleren eckigen Messers in Form einer Rinne,
- Fig. 15:: Stirnansicht des Messers aus Fig. 14,
- Fig. 16:: Draufsicht auf das Messer aus Fig. 14,
- Fig. 17:: Seitenansicht eines kleinen eckigen Messers in Form einer Rinne,
- Fig. 18:: Stirnansicht des Messers aus Fig. 17,
- Fig. 19:: Draufsicht auf das Messer aus Fig. 17,
- Fig. 20:: Schneidegerät in Form von hohlen Halbkugeln, Ansicht von der Seite der Schneidekanten,
- Fig. 21:: Seitenansicht des Schneidegerätes aus Fig. 20,
- Fig. 22:: Schnitt A-A aus Fig. 20,
- Fig. 23:: ein flaches Messer in Form eines rechtwinkligen Dreieckes,
- Fig. 24:: ein flaches säbelförmiges Messer,
- Fig. 25:: ein flaches gestrecktes zugespitztes Messer,
- Fig. 26:: Schnitt B-B aus Fig. 23 bzw. Schnitt C-C aus Fig. 25,
- Fig. 27:: Titelblatt einer Arbeitsanleitung für Obst- und Gemüsecarving,
- Fig. 28:: das Arbeitsprinzip beim Formen der Blütenblätter einer Aster aus Daikonradieschen mit Hilfe eines großen halbrunden Messers in Form einer Rinne,
- Fig. 29:: Entfernen des restlichen Fruchtfleisches mit Hilfe eines flachen Messers in Form eines rechtwinkligen Dreieckes,
- Fig. 30:: das Arbeitsprinzip beim Formen der Blütenblätter einer Chrysantheme aus Pekingkohl mit Hilfe eines kleinen halbrunden Messers in Form einer Rinne,
- Fig. 31:: Abbiegen einzelner Blütenblätter mit Hilfe desselben Messers,
- Fig. 32:: Formen der nachfolgenden Blütenblätterreihen mit Hilfe desselben Messers,
- Fig. 33:: das Arbeitsprinzip beim Formen der Blütenblätter einer Artischocke aus Zwiebeln mit Hilfe eines großen eckigen Messers in Form einer Rinne,
- Fig. 34:: Formen der nachfolgenden Blütenblätterreihen mit Hilfe desselben Messers,
- Fig. 35:: das Arbeitsprinzip beim Ausschneiden eines Formlings aus einer Gurke mit Hilfe eines flachen säbelförmigen Messers,
- Fig. 36:: Formen einzelner Blütenblättern mit Hilfe desselben Messers,
- Fig. 37:: Bearbeitung des vorgefertigten Formlings aus einer Gurke mit Hilfe eines gestreckten zugespitzten Messers,
- Fig. 38:: Formen der restlichen Blumenteilen mit Hilfe desselben Messers,
- Fig. 39:: das Arbeitsprinzip beim Formen einer Blume aus Peperoni mit Hilfe einer Schere,
- Fig. 40 - 46:: fertige Erzeugnisse und Kompositionen.

Das erfindungsgemäße Carvingset besteht aus einem bedienungsfreundlichen kompakten Behälter 1, Bedienungsanleitung 2 und folgenden funktionalen Schneidegeräten: Messer 3, 4, 5, 6, 7, 8, 9 mit geformten Arbeitselementen, Messer 10, 11, 12 mit flachen Arbeitselementen und Schere 13. Die Arbeitselemente für die Messer 3, 4, 5 sind in Form von halbrunden Rinnen 14 unterschiedlicher Größen mit einer schrägen halbrunden Vorderschneidekante auf der Stirnseite 15 und einem Endstück 16, das in der Stirnseite des zylindrischen Plastikgriffs 17 befestigt ist, ausgeführt. Auf dem Plastikgriff 17 befindet sich eine metallische Kappe 18 mit einem Montageschlitz für einen Schaft 16. Der Durchmesser und die Größe der halbrunden Rinnen 14 und deren Schneidekanten 15 hängen von der Größe und Festigkeit der gewählten Früchte sowie von der Größe des geplanten Kompositionsteiles ab.

Die Arbeitselemente der Messer 6, 7, 8 sind in Form einer eckigen Rinne 19 mit verschiedenen Winkeln β zwischen Flächen 20 ausgeführt, deren freie Stirnseiten unter verschiedenen spitzen Winkeln λ zu einer Kante 21 liegen und Schneidekanten 22 bilden. Beim großen eckigen Messer 19 in Form einer Rinne (Fig. 11 und Fig. 12) beträgt der optimale Winkel β zwischen den Flächen 20 etwa 80 - 90° und der optimale Winkel λ zwischen der Kante 21 und der Schneidekante 22 beträgt 45 - 55°. Beim mittleren eckigen Messer 19 in Form einer Rinne (Fig. 14 und Fig. 15) beträgt der optimale Winkel β zwischen den Flächen 20 ca. 70 - 80° und der optimale Winkel λ zwischen der Kante 21 und der Schneidekante 22 liegt im Bereich von 35 - 45°. Beim kleinen eckigen Messer 19 in Form einer Rinne (Fig. 17 und Fig. 18) beträgt der optimale Winkel β zwischen den Flächen 20 etwa 70 - 80° und der optimale Winkel λ zwischen der Kante 21 und der Schneidekante 22 liegt im Bereich von 25 - 35°. Die Kante 21 bei allen eckigen Messern 19 in Form einer Rinne ist zwischen den Flächen 20 leicht abgerundet. Die Schäfte 16 der eckigen Messer 19 in Form einer Rinne sind in den zylindrischen Plastikgriffen 17 mit metallischen Kappen 18 befestigt. Die Größe der eckigen Messer 19 in Form einer Rinne und deren Schneidekanten 22 hängt von der Größe und Festigkeit der gewählten Früchte sowie von der Größe des geplanten Kompositionsteiles ab.

Das Messer 9 weist hohle Halbkugeln 23 und 24 mit Endstücken 25 und 26 in der Form rechteckiger Platten auf (s. Fig. 20 - 22), die in einem Griff 27 mit ovalem Querschnitt mit zu den flachen Schäften 25 und 26 hin leicht verengenden Seiten befestigt sind. Auf den Stirnseiten der hohlen Halbkugeln 23 und 24 befinden sich Schneidekanten 27 und 28.

Das Messer 10 ist mit einem Arbeitselement 29 ausgestattet (s. Fig. 23), das nach Art eines rechtwinkligen Dreiecks mit einer Schneidekante 30 ausgeführt ist, wobei die Schneidekante auf der Hypotenuse des Dreieckes angeordnet und am freien Ende 31 leicht abgerundet ist. Das Messer 11 ist mit einem säbelförmigen Arbeitselement 32 ausgestattet (s. Fig. 24), das eine konkave Schneidekante 33 und einen Schaft 16 aufweist. Dabei ist der Schaft auf der Stirnseite des zylindrischen Plastikgriffs 17 befestigt, auf dem sich eine metallische Kappe 18 mit einem Montageschlitz für den Schaft 16 befindet. Das Messer 12 ist mit einem gestreckten zugespitzten Arbeitselement 34 ausgestattet (s. Fig. 25), das einen gewölbten bogenförmigen Außenrücken 35, eine Schneidekante 36 auf der gestuften Innenseite mit einem geradlinigen Teil und einem abgerundetem Winkel 37 an einer gestuften Grundlinie 38 aufweist. Griff 39 für die Messer 10 und 12 weisen einen trapezförmigen Querschnitt (Fig. 26) mit Seitenflächen 40, die zu einer freien Stirnseite 41 hin leicht auseinander gehen, mit gradlinigen oberen Seiten 42, bogenförmigen unteren Seiten 43, abgerundeten Kanten 44 und Handstützen 45 auf der unteren Seite 43 auf. Außerdem weisen diese Griffe eine schräge abgerundete Stirnseite 41 sowie ein dreieckiges Segment 46 auf, das im Übergangsbereich zum Arbeitselement 29 oder 34 angeordnet ist und mit Handstützen 45 verbunden ist. Die tonnenartige Form der Griffe 17 und das Vorhandensein der Schneidekanten 15 und 22 auf den vorderen Stirnseiten sind durch die Zweckbestimmung der Messer 3, 4, 5, 6, 7, 8, 11 bedingt, sie werden für Längsschnitte durch axiale Schneidbewegungen verwendet. Das Messer 10 ist dagegen für radiale Schnitte bestimmt, deswegen hat sein Griff 39 eine andere Form. Das Messer 11 mit dem säbelförmigen Arbeitselement 32 wird sowohl für axiale als auch für radiale Schnitte verwendet, deswegen ist es mit einer gewölbten bogenförmigen Schneidekante 33 und einem tonnenförmigen Griff 17 ausgestattet. Das Messer 12 ist für axiale, radiale und drehende Bewegungen beim Schnitzen der Kompositionsteile bestimmt.

Das Carvingset wird auf folgende Weise verwendet: für die dekorativen Carvingkompositionen kann man fast alle bekannten Obst- und Gemüsesorten verwenden. Zuerst fertigt man einen Formling, d.h. einen zugespitzten Konus (aus Daikonradieschen, Möhren usw.), Zylinder (aus Zwiebeln, Radieschen usw.), geformte Platten (für zukünftige Blätter in dekorativen Kompositionen), einen hohlen Zylinder oder Konus (wenn die gewählte Frucht hohl ist) oder man verwendet die natürliche Form der Frucht, wenn sie für die geplante Komposition passt. Für die Vorbereitung des Formlings verwendet man die Messer 10, 11, 12 mit den flachen Arbeitselementen 29, 32, 34. Dazu hält man die Frucht in einer Hand und das Messer in der anderen, und die Schnitte werden mit radialen Bewegungen ausgeführt. Das Messer und die Form der Schneidekante werden entsprechend der geplanten Form des Formlings gewählt. Danach können die länglichen Elemente - die zukünftigen Blätter - der Reihe nach Schicht für Schicht mit axialen Messerbewegungen geformt werden. Dabei kann man sowohl in Richtung zur Achse des Formlings (Fig. 28, 30, 32, 33, 34), als auch in Richtung von der Achse des Formlings weg arbeiten. Das restliche Fruchtfleisch wird in jeder Schicht mit Hilfe der Messer mit flachen Arbeitselementen (Fig. 29) oder Händen entfernt. Um Blütenblätter zu formen, verwendet man die Messer 3, 4, 5 mit halbrunden Arbeitselementen 14 in Form einer Rinne (Fig. 28) oder die Messer 6, 7, 8 mit eckigen Arbeitselementen 19 in Form einer Rinne (Fig. 30, 32, 33, 34). Die entstandenen länglichen Elemente werden von der Achse des Formlings leicht nach unten gebogen (Fig. 31). Das Messer 9 mit den hohlen Halbkugeln 23 und 24 wird für kugelförmige Ausschnitte verwendet. Die Schere 13 wird für Formen der Blütenblätter oder Blätter aus hohlen Früchten verwendet. (Fig. 39).

Die Größe der Messer 3, 4, 5, 6, 7, 8 wird entsprechend der Größe der Blütenblätter und Blumen sowie der Fruchtgröße ausgewählt. Für eine "Aster" benötigt man das Messer 4 mit dem mittleren halbrunden Arbeitselement 14 in Form einer Rinne, weil die Blütenblätter dieser Blume halbrund und sehr schmal sind. Für eine "Chrysantheme" verwendet man das Messer 8 mit dem kleinen eckigen Arbeitselement 19 in Form einer Rinne, da die Blütenblätter dieser Blume schmal, lang und dreieckig sind. Für eine "Artischocke" verwendet man die Messer 6 und 7 mit dem mittleren oder großen eckigen Arbeitselement 19 in Form einer Rinne, weil die Blütenblätter dieser Blume sehr groß sind. Für eine "Dahlie" benötigt man das Messer 3 mit dem großen halbrunden Arbeitselement 14 in Form einer Rinne. Die fertigen Kompositionsteile - Blätter und verschiedene Blumen - werden zusätzlich mit natürlichen Farbstoffen aus anderen Arten von Obst und Gemüse gefärbt, zum Beispiel mit dem Saft aus Tomaten, Möhren, roter Bete, grünem Rettich usw. Auf diese Weise erreicht man nicht nur eine intensive Färbung, sondern auch sanfte frische Schattierungen. Aus vorgefertigten geformten Plättchen werden verschiedene Blätter ausgeschnitten: In Fig. 35 ist die Vorbereitung eines Formlings aus einer Gurke mit Hilfe des Messers 11 mit dem säbelförmigen Arbeitselement 32 dargestellt; in Fig. 36 ist das Formen der Blätter für die zukünftige Komposition mit demselben Messer 11 gezeigt. Gründlicher Vorbereitung erfordert die Arbeit mit dem Messer 12 mit dem zugespitzten gestreckten Arbeitselement 34: In Fig. 37 ist die Vorbereitung des Formlings aus einer Gurke mit Hilfe des Messers 12 dargestellt, in Fig. 38 ist das endgültige Formen der Blume mit demselben Messer 12 dargestellt. Bei Bedarf werden die fertigen Blumen und Blätter mit Saft aus anderen Obst-und Gemüsesorten zusätzlich gefärbt. Danach werden die einzelnen Kompositionsteile in kunstvollen Kompositionen für Gerichte - sowie Tischdekoration verbunden. (s. Fig. 40, 41, 42, 43, 44, 45). Das erfindungsgemäße Carvingset gewährleistet ein schnelles und einfaches dekoratives Obst- und Gemüseschneiden, leichte Zusammenstellung von schönen essbaren Kompositionen, die überall, d.h. im alltäglichen Leben, auf dem festlichen Tisch, im Cafe und Restaurant ihre Verwendung finden.

Auf diese Weise erfüllt die angemeldete Erfindung ihre Hauptaufgabe, nämlich die Erweiterung der Funktionsmöglichkeiten des Carvingsets bei gleichzeitiger Vereinfachung der Arbeitsoperationen für das dekorative Obst- und Gemüseschneiden, Gewährleistung einer einfachen und sicheren Verwendung von Schneidgeräten, Reduzierung der anzuwendenden Körperkraft beim Schneideprozess, Erhöhung der Geschwindigkeit und Qualität des Schneideprozesses.

## Patentansprüche

1. Carvingset mit einem Behälter (1), in dem als funktionale Schneidegeräte Messer (10,11,12) und Scheren (13) mit zweidimensional geformten Arbeitselementen angeordnet sind, wobei die zweidimensional geformten Arbeitselemente mit Hilfe von Schäften (16) an Griffen (39) befestigt sind, **gekennzeichnet durch** weitere Messer (3, 4, 5, 6, 7, 8, 9) mit dreidimensional geformten Arbeitselementen,
- wobei ein Teil (3, 4, 5) der dreidimensional geformten Arbeitselemente in Form von halbrunden Rinnen (14) mit unterschiedlichen Krümmungsradien und mit einer schrägen halbrunden Schneidekante (15) ausgeführt ist,
- wobei ein weiterer Teil (6, 7, 8) der dreidimensional geformten Arbeitselemente in Form von eckigen Rinnen (19) mit unterschiedlichen Winkeln zwischen den Seitenwänden (20) ausgeführt ist, wobei die freien Stirnseiten der Seitenwände unter unterschiedlichen spitzen Winkeln zu den Rinnenkanten (21) angeordnet sind und damit die Schneidekanten (22) bilden,
- wobei ein weiterer Teil (9) der dreidimensional geformten Arbeitselemente in Form von hohlen Halbkugeln (23, 24) mit unterschiedlichen Durchmessern und mit scharfen Schneidekanten (27, 28) an dem jeweiligen Kreisumfang ausgeführt ist, wobei jede Halbkugel auf einem flachen Schaft (25, 26) in Form einer rechteckigen Platte befestigt ist,
- wobei jedes Arbeitselement mit seinem Schaft (16) an einem separaten Griff (17, 39) befestigt ist,
- wobei ein Teil (10) der zweidimensional geformten Arbeitselemente (29) in Form eines rechtwinkligen Dreieckes mit einer auf seiner Hypotenuse angeordneten und zum freien Ende (31) hin leicht abgerundeten Schneidekante (30) ausgeführt ist,
- wobei ein weiterer Teil (11) der zweidimensional geformten Arbeitselemente eine säbelförmige Form mit konkaver Schneidekante (33) aufweist,
- wobei ein weiterer Teil (12) der zweidimensional geformten Arbeitselemente eine gestreckte zugespitzte Form mit einer gewölbten bogenförmigen Außenstirnseite (35) und einer gestuften Innenstirnseite mit einem abgerundeten Winkel (37) an einem gestuften Basisteil (38), wobei sich die Schneidekante (36) auf dem geradlinigen Teil der Innenstirnseite befindet,
- wobei die Griffe (17) für Messer (3, 4, 5, 6, 7, 8, 11) mit dreidimensional geformten Arbeitselementen sowie mit dem säbelförmigen zweidimensionalen Arbeitselement tonnenförmig sind und metallische Kappen (18) mit Montageschlitzen für die Schäfte (16) der Arbeitselemente aufweisen,
- wobei die Griffe (39) für die restlichen Messer (10, 12) mit zweidimensional geformten Arbeitselementen (29, 34) einen trapezförmigen Querschnitt mit leicht zu der freien Stirnseite (41) hin auseinander gehenden Seitenflächen (40) aufweisen und mit abgerundeten Kanten (44) und mit Handstützen (45) auf der unteren bogenförmigen Fläche sowie mit schrägen abgerundeten freien Stirnseiten (41) versehen sind, und
- wobei der Griff (17) für die Messer (9) mit dreidimensional geformten Arbeitselementen in Form von hohlen Halbkugeln (23, 24) einen ovalen Querschnitt mit den zu den flachen Schäften (25) hin verjüngenden Seiten aufweist.

## Claims

1. A carving set with a container (1), in which are arranged as functional cutting devices knives (10,11,12) and scissors (13) with two-dimensionally shaped working elements, wherein the two-dimensionally shaped working elements are fastened to handles (39) by means of shanks (16), **characterised by** further knives (3,4,5,6,7,8,9) with three-dimensionally shaped working elements,
- wherein one section (3,4,5) of the three-dimensionally shaped working elements is in the form of semicircular channels (14) with different radii of curvature and with an oblique semicircular cutting edge (15),
- wherein another section (6,7,8) of the three-dimensionally shaped working elements is in the form of angular channels (19) with different angles between the side walls (20), wherein the free end faces of the side walls are arranged at different acute angles to the channel edges (21) and thereby form the cutting edges (22),
- wherein another section (9) of the three-dimensionally shaped working elements is in the form of hollow hemispheres (23,24) with different diameters and with sharp cutting edges (27,28) on the respective circle circumference, wherein each hemisphere is fastened to a flat shank (25,26) in the form of a rectangular plate,
- wherein each working element is fastened to its shank (16) on a separate handle (17,39),
- wherein one section (10) of the two-dimensionally shaped working elements (29) is in the form of a right-angled triangle with a cutting edge (30) disposed on its hypotenuse and slightly rounded towards the free end (31),
- wherein another section (11) of the two-dimensionally shaped working elements is sabre-shaped with a concave cutting edge (33),
- wherein another section (12) of the two-dimensionally shaped working elements is of elongate pointed shape with a curved arcuate outer end face (35) and with a stepped inner end face with a rounded angle (37) on a stepped base part (38), wherein the cutting edge (36) is situated on the straight part of the inner end face,
- wherein the handles (17) for knives (3,4,5,6,7,8,11) with three-dimensionally shaped working elements and also with the sabre-shaped two-dimensional working element are barrel-shaped and have metal caps (18) with mounting slots for the shanks (16) of the working elements,
- wherein the handles (39) for the remaining knives (10,12) with two-dimensionally shaped working elements are of trapezium-shaped cross-section with lateral surfaces (40) slightly diverging towards the free end face (41), and are provided with rounded edges (44) and with hand supports (45) on the lower arcuate surface, as well as with inclined rounded free end faces (41), and
- wherein the handle (17) for the knife (9) with three-dimensionally shaped working elements in the form of hollow hemispheres (23,24) is of oval cross-section with sides tapering towards the flat shanks (25).

## Revendications

1. Ensemble à découper avec un récipient (1), dans lequel, à titre d'instruments de découpe fonctionnels, des couteaux (10, 11, 12) et des ciseaux (13) ayant des éléments de travail à façonnage bidimensionnel sont disposés, les éléments de travail à façonnage bidimensionnel étant fixés à des poignées (39) à l'aide de tiges (16), **caractérisé par** des couteaux supplémentaires (3, 4, 5, 6, 7, 8, 9) avec des éléments de travail façonnés de façon tridimensionnelle,
- une partie (3, 4, 5) des éléments de travail à façonnage tridimensionnel étant réalisée sous la forme de gorges demi-rondes (14) avec différents rayons de courbure et avec une arête de coupe demi-ronde oblique (15),
- une partie supplémentaire (6, 7, 8) des éléments de travail à façonnage tridimensionnel étant réalisée sous forme de gorges anguleuses (19) avec des angles différents entre les parois latérales (20), les phases frontales libres des parois latérales étant disposées sous différents angles aigus par rapport aux arêtes (21) des gorges et formant ainsi les arêtes de coupe (22),
- une partie supplémentaire (9) des éléments de travail à façonnage tridimensionnel étant réalisée sous forme d'hémisphères creux (23, 24) avec différents diamètres et avec des arêtes de coupe tranchantes (27, 28) sur la circonférence respective, chaque hémisphère étant fixé sur une tige (25, 26) plate sous forme d'une plaque rectangulaire,
- chaque élément de travail étant fixé avec sa tige (16) sur une poignée séparée (17, 39),
- une partie (10) des éléments de travail à façonnage bidimensionnel (29) étant réalisée sous forme d'un triangle rectangle avec une arête de coupe (30) disposée sur son hypoténuse et légèrement arrondie en direction d'une extrémité libre (31),
- une partie supplémentaire (11) des éléments de travail à façonnage bidimensionnel, présentant une forme de lame de sabre avec une arête de coupe concave (33),
- une partie supplémentaire (12) des éléments de travail à façonnage bidimensionnel présentant une forme pointue allongée avec une face frontale externe (35) convexe en forme d'arc et une face frontale interne étagée avec un angle arrondi (37) sur une partie de base étagée (38), l'arête de coupe (36) se trouvant sur la partie rectiligne de la face frontale interne,
- les poignées (17) pour les couteaux (3, 4, 5, 6, 7, 8, 11) avec des éléments de travail à façonnage tridimensionnel ainsi qu'avec l'élément de travail bidimensionnel en forme de lame de sabre, étant en forme de barillet et présentant des coiffes métalliques (18) avec des fentes de montage pour les tiges (16) des éléments de travail,
- les poignées (39) pour les couteaux restants (10, 12) avec des éléments de travail à façonnage bidimensionnel (29, 34) présentant une section transversale en forme de trapèze avec des surfaces latérales (40) qui divergent légèrement par rapport à la face frontale libre (41), et étant munies d'arêtes arrondies (44) et d'appuis (45) pour les mains sur la surface inférieure en forme d'arc, ainsi que de faces latérales libres arrondies obliques (41), et
- la poignée (17) pour les couteaux (9) ayant des éléments de travail à façonnage tridimensionnel sous la forme d'hémisphères creux (23, 24) présentant une section transversale ovale avec des côtés se réduisant en direction des tiges plates (25).
